# FASCICULE DE BREVET EUROPEEN

(11) **EP 0 312 411 B1**
(45) Date de publication et mention de la délivrance du brevet: **28.04.1993**
(21) Numéro de dépôt: 88402318.5
(22) Date de dépôt: 14.09.1988
(51) Int. Cl.: B41J 31/14

(54) **Dispositif de réencrage de rubans en cassettes, distributeur de fluide utilisé notamment pour la mise en oeuvre du dispositif de réencrage**
Vorrichtung zum Wiedereinfärben von Farbbändern in Kassetten, Flüssigkeitsverteiler, insbesondere zum Ingangsetzen der Wiedereinfärbevorrichtung
Re-inking device for cassette ribbons, and fluid distributor, in particular for using the re-inking device

(30) Priorité: 14.09.1987 FR 8712703
(43) Date de publication de la demande: 19.04.1989
(73) Titulaire: HOVELIAN, Krikor, F-75016 Paris (FR)
(72) Inventeur: HOVELIAN, Krikor, F-75016 Paris (FR)

(56) Documents cités:
- DE-A- 223 264
- US-A- 2 074 969
- US-A- 4 390 294

## Description

L'invention concerne d'une manière générale un dispositif pour le réencrage de rubans, notamment ceux utilisés dans les machines à écrire, ou imprimantes, et plus spécialement les rubans en cassette.

L'invention concerne également un distributeur utilisé, notamment pour la mise en oeuvre du dispositif de réencrage.

D'une façon générale, il a été remarqué que les rubans encrés pour machines à écrire, ou imprimantes, plus particulièrement ceux vendus sous formes de cassettes présentent divers inconvénients.

L'un des principaux inconvénients réside dans le fait que la quantité d'encre présente sur le ruban étant limitée, le ruban est épuisé avant que l'usure mécanique du tissu qui le constitue rende celui-ci inutilisable.

Lorsque le ruban est contenu dans une cassette et que l'utilisation du ruban coagit avec des moyens permettant le défilement du ruban devant l'organe de frappe, il est usuel après un ou plusieurs défilements du ruban devant l'organe de frappe de la machine à écrire ou de l'imprimante et lorsque la réserve en encre du ruban est épuisée, de simplement jeter la cassette et de la remplacer par une cassette neuve, et ce bien que le ruban soit encore mécaniquement en bon état.

Divers systèmes permettant un tel réencrage ont déjà été proposés dans le passé voir par exemple US-A-4 390 294. Ces dispositifs sont cependant d'une manipulation peu aisée.

En outre, la grande diversité des rubans encrés pour machines à écrire existant à l'heure actuelle ne rend souvent possible l'utilisation de ces systèmes de réencrage que pour un nombre limité de rubans.

L'invention se propose de remédier en grande partie à ces inconvénients en proposant un dispositif de réencrage de rubans, notamment de rubans pour machines à écrire ou imprimantes, qui soit d'une utilisation simple et pouvant s'appliquer à la plupart des types de rubans encrés en cassettes, et ce quelqu'en soit le type.

L'invention a pour premier objet un tel dispositif pour le réencrage de rubans.

L'invention a également pour objet une cartouche amovible utilisable plus particulièrement dans le dispositif selon l'invention.

Le dispositif selon l'invention pour déposer une bande longitudinale uniforme de fluide, notamment de l'encre, sur la surface d'un ruban logé à l'intérieur d'une cassette, ce ruban étant déroulable et ce de façon à permettre le défilement de ce ruban dans une région déterminée à l'extérieur de la cassette et vis-à-vis de celle-ci, comprend une platine portant :
- un premier plateau rotatif autour de son axe sur ladite platine et destiné à recevoir la cassette, ledit plateau comportant un premier organe axial excentré permettant d'une part, la mise en place de la cassette sur ce plateau de façon orientable par pivotement à la surface du premier plateau et, d'autre part, cet organe étant associé à des moyens d'entraînement du ruban par un moteur également associé à la platine pour produire le défilement du ruban dans ladite région, lorsque la cassette est placée sur le premier plateau,
- un second plateau à proximité du premier plateau, rotatif autour de son axe sur ladite platine et comportant un second organe excentré permettant le positionnement sur le second plateau d'un distributeur contenant le fluide à déposer sur le ruban,
la susdite région extérieure du ruban pouvant être amenée au contact de la région ou de l'ouverture dispensatrice de fluide du distributeur,grâce à des rotations appropriées des deux plateaux autour de leurs propres axes d'une part, et de l'orientation appropriée de la cassette et, le cas échéant, du distributeur autour de leurs axes excentrés, d'autre part.

Les deux plateaux rotatifs sont montés à proximité l'un de l'autre, de façon à ce qu'une longueur minimale du ruban soit sortie hors de la cassette pour recevoir la bande de fluide ou, de préférence, lorsque par construction de la cassette, une partie du ruban se trouve toujours exposée dans une région déterminée à l'extérieur de la cassette, de façon que cette région puisse être amenée au contact direct de la région ou ouverture dispensatrice de fluide du distributeur.

Selon un premier mode de l'invention de réalisation de l'invention et lorsque le ruban est logé à l'intérieur d'une cassette possédant son propre propre d'entraînement permettant le déroulement du ruban, le premier organe axial excentré permettant la mise en place de la cassette sur le premier plateau rotatif comporte un évidement cylindrique permettant la mise en place d'un axe d'entraînement ayant une section coagissant avec la section complémentaire de l'axe d'entraînement du ruban à l'intérieur de la cassette et permettant leur engagement mutuel.

Selon un autre mode de réalisation de l'invention, et lorsque le ruban encré est logé dans une cassette ne possédant pas d'axe d'entraînement propre, le premier organe excentré, lui-même susceptible d'être entraîné par un moteur et permettant la mise en place de la cassette sur le premier plateau rotatif comporte deux éléments extérieurs, susceptibles d'être associés avec l'axe excentré, rotatifs dans des sens contraires, appliqués ou applicables en friction l'un contre l'autre et entre lesquels peut être inséré le ruban dans la susdite région extérieure de la cassette, l'un de ces éléments rotatifs étant alors entraîné en rotation par le susdit moteur et permettant ainsi la réalisation du défilement du ruban.

Un dispositif préféré selon l'invention se caractérise d'autre part en ce que le distributeur est constitué par une cartouche susceptible de contenir un fluide, amovible, le cas échéant jetable, et susceptible d'être montée sur le second organe excentré ou d'être solidarisé avec celui-ci, de façon pivotante autour de l'axe du susdit second plateau rotatif.

En ce qui concerne le distributeur, il peut être constitué par tout système d'encrage approprié. Il peut consister en un petit réservoir cylindrique contenant de l'encre épaisse dont les parois sont poreuses ou perforées et recouvertes d'un tissu ou d'un film plastique poreux, qui peut être installé à proximité de la cassette dont le ruban, se trouvant en contact avec ledit réservoir, s'imbibera d'encre ; le système d'encrage peut aussi consister en un rouleau d'encre gélifiée du type encre solide, installé dans la cassette ou dans la machine à écrire, monté pivotant sur son axe et se trouvant directement ou indirectement en contact avec le ruban.

Un distributeur préféré selon l'invention est pourvu d'au moins une ouverture dispensatrice de fluide ou d'un éjecteur de fluide ayant respectivement des section transversales permettant le dépôt du fluide uniquement sur une partie de la largeur du ruban défilant à son contact.

Il va de soi que l'homme de métier sera à même de choisir les sections transversales appropriées de l'ouverture dispensatrice ou de l'éjecteur de fluide, de façon à disposer une bande de fluide de la largeur désirée.

Selon l'invention, le dépôt sur le ruban d'une bande de fluide se réalise quand une partie dudit ruban vient en contact avec le distributeur.

Le dépôt s'effectue notamment quand une partie au moins de la surface du ruban est en contact avec l'ouverture dispensatrice de fluide ou l'éjecteur de fluide du distributeur, ce contact se réalisant notamment au niveau de la région déterminée du ruban qui est située à l'extérieur de la cassette. Une fois le contact réalisé, une bande longitudinale uniforme de fluide peut être déposée sur la surface du ruban en faisant simplement défiler ledit ruban par l'intermédiaire du premier organe axial excentré porte par le premier plateau rotatif ou d'un axe d'entraînement coagissant avec cet organe, ce premier organe ou cet axe étant entraîné en rotation par un moteur.

Selon une forme de réalisation particulière de l'invention, l'organe avec lequel le distributeur ou la cartouche est solidarisé est lui-même rotatif, le second plateau étant lui-même pourvu de moyens entraînant la mise en rotation du distributeur ou de la cartouche.

Avantageusement, ces moyens sont constitués par des engrenages, agencés de façon telle que la mise en rotation du second plateau entraîne la mise en rotation du distributeur ou de la cartouche, de façon à maintenir la zone ou l'ouverture distributrice d'encre dans un même plan. De cette manière, il sera toujours aisé d'amener le ruban au contact de la zone ou ouverture distributrice de fluide du distributeur, par les rotations appropriées des deux plateaux.

Selon une forme de réalisation préférée de l'invention, l'un des plateaux rotatifs peut être déplacé en hauteur entre des positions étagées vis-à-vis de l'autre plateau rotatif, de façon à permettre la mise en contact de l'ouverture dispensatrice de fluide ou de l'éjecteur de fluide avec le ruban défilant à son contact à des niveaux longitudinaux distincts dudit ruban.

Le déplacement en hauteur de l'un des plateaux rotatifs pourra être obtenu de façon connue en soi, par exemple grâce à un système de colliers et de disques à spirale.

le dispositif selon l'invention permet alors le dépôt de plusieurs bandes longitudinales uniformes de fluide sur des niveaux longitudinaux différents d'un même ruban. Ce pourra être le cas par exemple, lorsque l'on veut déposer des bandes d'encres de couleurs différentes sur différents niveaux de la surface d'un ruban pour machines à écrire.

L'invention concerne également plus particulèrement des cartouches comportant une enceinte pour un fluide et dispensatrices de fluide, notamment d'encre, avantageusement utilisées en combinaison avec le dispositif sus-décrit, donc susceptibles d'être montées sur l'un des plateaux du dispositif selon l'invention.

La cartouche selon l'invention comportant une enceinte pour un fluide, fermée à l'une de ses extrémités, et un organe distinct fermant ladite enceinte à son autre extrémité, se caractérise en ce qu'elle comporte des moyens susceptibles de définir deux ouvertures distinctes, ces ouvertures mettant en communication l'espace intérieur de l'enceinte avec l'extérieur, et des moyens d'obturation de ces deux ouvertures.

La cartouche selon l'invention comprend des moyens appropriés permettant l'accès vers l'extérieur du fluide contenu dans ladite cartouche, ainsi que des moyens permettant une fermeture étanche de la cartouche.

Avantageusement, les moyens qui constituent les deux ouvertures distinctes et qui permettent l'accès vers l'extérieur du fluide contenu dans la cartouche sont situés à proximité de l'une des extrémités de la cartouche, notamment dans la partie inférieure de la cartouche lorsque celle-ci est mise en place sur le second plateau.

Avantageusement, les deux ouvertures distinctes sont situées dans un même plan perpendiculaire à l'axe de l'enceinte. Il va de soi cependant que ces deux ouvertures peuvent se situer dans un autre plan, notamment un plan parallèle à l'axe de l'enceinte.

Lorsque ce type de cartouche est utilisé, la zone ou l'ouverture distributrice de fluide au contact de laquelle vient le ruban est constituée par l'une desdites ouvertures, le positionnement de la cartouche vis-à-vis du ruban étant alors tel que l'autre ouverture reste toujours découverte. Le défilement du ruban devant la première ouverture produit alors une aspiration d'encre venant se déposer sur le ruban, tandis que la deuxième ouverture, découverte, permet la pénétration de l'air dans la cartouche en lieu et place de l'encre ainsi aspirée.

Selon une forme préférée de l'invention, l'organe distinct est constitué par un capuchon monté à friction ou coulissant sur l'enceinte à partir de l'autre extrémité de celle-ci, de façon à permettre des mouvements relatifs de celui-ci vis-à-vis de l'enceinte, entre une première position relative respective et une seconde position relative respective.

Avantageusement, l'un des deux éléments qui constitue l'enceinte ou le capuchon comporte deux ouvertures distinctes et l'autre des deux éléments comporte une fente.

Lorsque le capuchon et l'enceinte sont dans leurs premières positions relatives respectives, la fente de l'un des deux éléments vient se superposer sur les deux ouvertures distinctes portées par l'autre élément et le capuchon autorise alors l'accès vers l'extérieur de l'espace intérieur de l'enceinte par l'intermédiaire des deux ouvertures et l'une des ouvertures peut être amenée au contact du ruban comme indiqué ci-dessus.

Lorsque le capuchon et l'enceinte sont dans leurs deuxièmes positions relatives respectives, les deux ouvertures de l'un des deux éléments sont obturés par la paroi de l'autre élément qui constitue alors le moyen d'obturation de la cartouche. Dans cette seconde position, le contenu de la cartouche ne peut pas avoir accès à l'extérieur par l'intermédiaire des deux ouvertures.

Selon une forme de réalisation préférée de la cartouche selon l'invention, l'enceinte et le capuchon sont cylindriques, coaxiaux et engagés à friction l'un dans l'autre, le passage de la première à la seconde position relative, on vice-versa, étant obtenu par rotation de l'un des deux éléments par rapport à l'autre autour de leur axe commun.

Selon une autre forme de réalisation préférée de la cartouche selon l'invention, la paroi de l'enceinte comprend une fente donnant accès vers l'extérieur, de préférence dans un plan perpendiculaire à l'axe de ladite enceinte, et l'enceinte comprend un organe d'obturation au moins partielle amovible soumis à l'action de moyens élastiques, poussant cette partie saillante vers l'extérieur à travers cette fente.

L'extrémité de cette partie saillante a une dimension inférieure à la longueur de la fente et coulisse dans celle-ci. Sous l'action desdits moyens élastiques, la partie saillante de l'organe d'obturation fait saillie vers l'extérieur de la cartouche. Dans cette première position, la partie saillante vient obturer la plus grande partie de la fente ménagée sur la paroi de l'enceinte et le fluide contenu dans ladite enceinte n'a pas accès vers l'extérieur.

Selon un autre aspect de l'invention, la partie saillante de l'organe d'obturation peut s'escamoter dans l'enceinte sous l'effet d'une poussée exercée de l'extérieur et dirigée vers l'intérieur de l'enceinte. Dans cette position, la partie saillante n'obture plus complètement la fente ménagée sur la paroi de l'enceinte et dégage ainsi sur ses deux côtés, deux ouvertures aux deux extrémités opposées de la fente.

Le fluide contenu dans l'enceinte peut alors avoir accès vers l'extérieur et être déposé sur la bande défilant devant l'une de ces ouvertures, l'autre ouverture n'étant alors pas recouverte.

Selon une forme préférée de l'invention, l'organe amovible d'obturation est constitué par une roulette capable de rotation selon son axe propre, de préférence dentée ou à surface rugueuse, ayant un diamètre global supérieur à la longueur de ladite fente, l'axe de cette roulette montée à l'intérieur de l'enceinte étant assujetti à l'action des susdits moyens élastiques pour sortir au moins partiellement hors de la cartouche à travers la fente, cet axe pouvant être déplacé vers l'intérieur sous l'action d'une poussée extérieure contre l'action des moyens élastiques.

Selon cette forme de réalisation, la roulette ne peut sortir que partiellement de l'enceinte à travers la fente, le diamètre global de ladite roulette étant supérieur à la longueur de la fente.

Avantageusement, l'axe de la roulette fait partie des moyens élastiques, plus particulièrement d'un ressort calé à l'intérieur de l'enceinte et tendant à exercer une force dirigée vers l'extérieur de l'enceinte de façon à faire sortir partiellement une partie de la roulette à travers la fente vers l'extérieur de l'enceinte.

Selon cette forme de réalisation, la roulette capable de rotation selon son axe propre comporte des dents ou est pourvue d'une surface rugueuse, par exemple à base de feutre. La poussée extérieure est alors exercée par le ruban amenée au contact de la roulette, à proximité de l'une des extrémités de la fente. Le défilement du ruban entraîne alors la roulette en rotation. De cette façon, les dents de la roulette ou la surface rugueuse de celle-ci contribuent à l'éjection, hors de l'enceinte, et, lorsque la roulette est soumise à une rotation, au dépôt du fluide, notamment contenu entre deux dents ou sur la surface rugueuse, sur la partie du ruban venant à son contact.

Selon une autre forme de réalisation préférée de l'invention, l'enceinte est cylindrique, et l'organe distinct ferment l'enceinte à son autre extrémité est un capuchon cylindrique coaxial monté coulissant sur l'enceinte, ce capuchon étant lui-même pourvu d'une fente.

Dans une première position relative du capuchon vis-à-vis de l'enceinte, la fente du capuchon vient coïncider avec celle de l'enceinte, l'organe amovible d'obturation faisant alors saillie partiellement hors de l'enceinte à travers les deux fentes superposées.

Dans une seconde position obtenue par rotation du capuchon selon son axe propre par rapport à l'enceinte ou vice-versa, la paroi du capuchon vient obturer la fente ménagée dans l'enceinte et l'organe amovible est escamotée à l'intérieur de la cartouche contre l'action des moyens élastiques, notamment du ressort.

Des caractéristiques et avantages supplémentaires apparaîtront encore à la lumière de la description plus détaillée qui suit d'exemples de réalisation de l'invention donnés à titre illustratif et non limitatif, ainsi qu'à l'examen des figures qui s'y rapportent et dans lesquelles :
- la figure 1 représente une vue de dessus d'une forme de réalisation du dispositif de réencrage selon l'invention,
- la figure 2 représente une vue éclatée de face du dispositif de la figure 1,
- la figure 3 est une section à travers le dispositif des figures 1 et 2, les différentes pièces étant dans leur position assemblée,
- la figure 4 représente une vue de dessus du dispositif de l'invention selon la figure 1, sur lequel est placé un premier type de cassette,
- la figure 5 représente une vue de dessus du dispositif de l'invention selon la figure 1, sur lequel est placé un second type de cassette,
- la figure 6 représente une vue de côté, partiellement en section des deux principaux éléments constitutifs d'une première forme de réalisation de la cartouche selon l'invention,
- les figure 7a et 7b représentent des vues de côté, partiellement en section sous deux angles distincts, des principaux éléments d'une seconde forme de réalisation de la cartouche selon l'invention,
- les figures 8a et 8b représentent des sections perpendiculaires à l'axe de la cartouche des figures 7a et 7b respectivement en position de repos et en position d'utilisation.

En particulier, on a représenté le ruban contenu dans sa cassette, représentée par des traces en traits mixtes, venant s'appliquer contre l'un des côtés de la roulette, et l'entraîner en rotation lorsqu'il est lui-même amené à défiler devant l'une des extrémités de la fente.

Dans les figures 1 à 8, les mêmes références désignent les mêmes pièces.

En considérant maintenant les figures 1, 2 et 3, le dispositif de réencrage de l'invention comprend une platine (1) sur laquelle est disposée un premier plateau (3) rotatif.

Le premier plateau (3) comporte un premier organe axial excentré (5), permettant la mise en place d'une cassette, en l'occurence un guide cylindrique creux (5) traversant le plateau. Ce cylindre creux permet la mise en place de deux éléments complémentaires (5a) et (5b) susceptibles de s'engager l'un dans l'autre et dont l'un (5a) est susceptible d'être entraîné en rotation par le moteur (9), notamment par l'intermédiaire d'une vis sans fin (7), et l'autre (5b) est susceptible de s'engager avec l'axe de la cassette ou un axe d'entraînement du ruban logé à l'intérieur de la cassette.

Le plateau comporte également à sa surface périphérique un logement (11) pouvant recevoir plusieurs autres éléments (5b), représentés par (13), pouvant être logés dans le guide creux excentré (5) et dont les parties supérieures s'adaptent aux différents types de cassettes existantes.

Le plateau (3) comporte également un dispositif particulier (15) pouvant se loger dans le guide creux (5), et utilisable avec les cassettes ne possédant pas d'axe interne d'entraînement du ruban.

Le dispositif (15) est muni de deux éléments rotatifs (17) tournant dans des sens contraires et entre lesquels peut être inséré le ruban. Une patte (19) est prévue pour écarter les éléments (17) l'un de l'autre, afin de permettre le dégagement du ruban entre les deux éléments (17).
la platine (1) comporte de plus un second plateau (21) rotatif autour de son axe, placé à proximité du premier plateau (3) et sur lequel est monté un second organe excentré (25) permettant la mise en place d'un distributeur de fluide (27).

Un système d'engrenage (23, 29), prévu au-dessous du plateau (21), relie l'axe du second plateau (21) à l'organe excentré (25), de façon à ce que le distributeur (27) solidaire de l'organe (25) soit soumis à une rotation lorsque le second plateau est lui aussi soumis à une rotation.

Une cavité (31) est ménagée à la surface périphérique du plateau (21), pour le doigt de l'utilisateur qui peut ainsi faire tourner le plateau (21) manuellement autour de son axe.

Un tableau de commande (33) ainsi qu'une réserve (35) de stockage de plusieurs distributeurs (27) sont également montés sur la platine (1).

Les figures 2 et 3 font apparaître plus clairement la façon dont les différentes pièces du dispositif de l'invention sont assemblées.

En particulier, l'organe excentré (5), porté par le premier plateau (3), coagit avec deux parties (5a), (5b) dont l'une (5a) est reliée au système d'entraînement (7) du moteur (9) et dont l'autre (5b) est munie d'une section mâle venant s'engager avec la section femelle de l'axe d'entraînement de la cassette, quand celle-ci en comporte un.

Le plateau (1) comporte également au-dessous du second plateau (21) un système de colliers (22) et de plateaux secondaires (24, 26) pouvant tourner autour de leur axe commun et permettant de faire varier la hauteur du second plateau (21) par rapport au premier plateau (3), de façon à ce que le distributeur (27) placé sur le second plateau (21) puisse être amené à des hauteurs différentes par rapport au premier plateau (3) et au ruban placé sur ce plateau (3).

Les figures 4 et 5 représente le dispositif de l'invention en utilisation, avec deux types différents de cassettes.

En considérant la figure 4, une cassette (37) contenant un ruban (39) est placée sur le premier plateau (3). La cassette (37) possède un mécanisme d'entraînement (38) propre à elle-même et permettant le défilement complet du ruban à l'extérieur de la cassette, dans une zone déterminée (41) située entre deux pattes (43). Une fois la cassette (37) placée sur le premier plateau (3) grâce à l'axe (5b) (non représentée sur la figure 4) venant s'engager dans le mécanisme d'entraînement (38) de la cassette, le second plateau (21) est tourné manuellement grâce au logement (31) jusqu'à ce que le distributeur (27) monté sur le second organe excentré (25) vienne en contact avec une partie (45) du ruban (39) au niveau de la région déterminée (41). La cassette est alors prête à être réencrée.

En mettant en action le moteur (9) (non représenté sur la figure 4) par l'intermédiaire du tableau de commande (33), l'organe excentré (5) entraîne le mécanisme d'entraînement (38) de la cassette et le ruban (35) défile entre les deux bras (43) de la cassette.

La partie (45) du ruban (39) reçoit alors une bande longitudinale uniforme du fluide contenu dans le distributeur (27).

Le mécanisme par lequel le fluide sort du distributeur et vient se déposer sur la partie (45) du ruban sera expliqué plus en détail dans ce qui suit.

En considérant maintenant la figure 5, une cassette (37) est déposée sur le premier plateau (3).

La cassette (37) ne possède pas de mécanisme d'entraînement propre permettant le défilement du ruban (39).

Dans ce cas, le dispositif (15) montée sur l'organe excentré (5) (non représenté) est utilisé. Le ruban (39) est inséré entre les deux roulettes (17).

Le second plateau (21) est tourné de façon à réaliser le contact entre une partie (45) du ruban (39) et le distributeur (27) dans une région déterminée (41) extérieure à la cassette (37).

Le dispositif (15) solidaire du moteur (9) (non représenté) permet alors le défilement du ruban (39) en contact dans sa partie (45) avec le distributeur (27) et un bande longitudinale de fluide peut être appliquée sur le ruban (39).

La mise en contact du ruban et du distributeur est généralement obtenue en soumettant le second plateau (21) à une rotation selon son axe propre.

Cependant, il est également possible de faciliter la mise en contact en tournant également le premier plateau (3), selon les dimensions et les caractéristiques propres à chaque type de cassette utilisée.

La figure 6 représente un premier mode de réalisation de la cartouche de l'invention.

En se référant à cette figure, la cartouche comprend une enceinte (47) fermée à son extrémité supérieure, et munie sur sa paroi latérale et à proximité de son extrémité inférieure de deux ouvertures (49).

La cartouche comprend également un organe distinct cylindrique (51) constituant un capuchon de fermeture de l'enceinte à son extrémité inférieure, ce capuchon étant muni d'un axe (53) permettant son placement sur le dispositif de réencrage de l'invention. L'enceinte ansi fermée est remplie ou susceptible d'être remplie par un fluide.

La paroi du capuchon (51) est munie d'autre part d'une fente (55) à proximité de la base dudit capuchon.

L'enceinte (47) est montée sur le capuchon (51) par friction, les deux éléments pouvant tourner l'un par rapport à l'autre autour de leur axe commun.

La rotation de l'un des deux éléments (47, 51) par rapport à l'autre permet d'obtenir la superposition de la fente (55) et des deux trous distincts (49) dans une première position relative, et l'obturation des deux trous par la paroi de l'enceinte (47) dans une seconde position relative.

Dans la première position relative définie ci-dessus, le fluide contenu dans l'enceinte (47) peut sortir à travers la fente (55) et les deux trous (49).

Dans le cas où la cartouche est utilisée dans le dispositif de réencrage de l'invention, le ruban vient en contact avec la cartouche au niveau de l'un seulement des deux trous (49), l'autre devant rester à découvert.

Le défilement du ruban sur le premier trou (49), lorsque les trous se superposent avec la fente (55), permet l'entraînement d'une bande uniforme du fluide contenu dans l'enceinte (47), notamment de l'encre, et son dépôt sur la partie du ruban venant à son contact, alors que de l'air entre dans l'enceinte (47) à travers l'autre des trous (49) et tend à pousser le fluide encore contenu dans l'enceinte (47) vers le bas, si bien que le fluide sort toujours de façon uniforme de l'enceinte (47).

Lorsque la cartouche n'est pas utilisée, il suffit de tourner l'un des deux éléments (47, 51) par rapport à l'autre. De cette façon, les deux trous (49) et la fente (55) ne se superposent plus et la paroi de l'enceinte (47) obture la fente (55). Le fluide ne peut alors plus sortir de la cartouche.

Les figures (7a, 7b) représentent un second mode de réalisation de la cartouche de l'invention.

Selon cette forme de réalisation, la cartouche comprend une enceinte cylindrique (47) fermée à son extrémité supérieure et munie sur sa paroi latérale d'une fente (48) à proximité de son extrémité inférieure.

La cartouche comprend de plus un organe distinct (51) constituant un capuchon, monté à friction et coulissant sur l'enceinte, et la fermant à son extrémité inférieure.

Le capuchon (51) comporte sur sa paroi latérale une fente (55) à proximité de son extrémité inférieure.

L'enceinte (47) et le capuchon (51) son montés de façon à pouvoir effectuer des rotations l'un vis-à-vis de l'autre selon leur axe commun.

Une roulette dentée (57) est logée à l'intérieur du capuchon (51), au niveau de la fente (55).

La roulette (57) est retenue au moyen d'un ressort (59) qui d'une part, tend à pousser la roulette (57) vers l'extérieur à travers la fente (48) d'une part et d'autre part, à travers la fente (55), lorsque les deux fentes sont mutuellement superposées.

Le diamètre et l'épaisseur de la roulette sont choisis de façon telle que celle-ci puisse sortir partiellement hors de la fente, tout en étant bloquée à un moment de sa sortie par son diamètre qui l'empêche de sortie complètement hors du capuchon.

Lorsque les deux fentes (48, 55) sont superposées, et que la roulette (57) sort partiellement hors du capuchon, la cartouche reste néanmoins pratiquement fermée pour autant que la roulette (57) ne soit pas soumise à une rotation. En effet, les parties saillantes vers l'extérieur de la roulette viennent à proximité des extrémités des fentes (48, 55) superposées, si bien que ces dernières sont pratiquement obturées, au moins eu égard à la viscosité du fluide qui suffit à l'empêcher de sortir hors de la cartouche.

En considérant maintenant la figure 8b, il apparaît que la roulette (57) ne peut sortir partiellement de la cartouche à travers les fentes (48) et (55) que lorsque celles-ci sont superposées.

La roulette (57) comporte sur sa périphérie des dents qui entraînent le fluide contenu à l'intérieur de l'enceinte, lorsque la roulette est en rotation.

Dans la première position relative du capuchon (51) vis-à-vis de l'enceinte (47) dans laquelle les deux fentes (48, 55) sont superposées, la roulette (57) sort partiellement hors de la cartouche à travers les fentes (48, 55) sous l'action du ressort.

Lorsqu'un ruban (39) vient en contact avec la cartouche au niveau de la roulette (57) et des fentes (48, 55), le ruban a tendance à repousser en partie la roulette (57) vers l'intérieur de la cartouche, contre l'action du ressort.

La roulette (57) laisse alors apparaître deux ouvertures distinctes (61, 63) à chacune des extrémités correspondantes des fentes (48, 55) superposées. Lorsque le ruban défile au contact de l'une de ces deux ouvertures distinctes (61, 63), il entraîne la roulette en rotation. Celle-ci contribue alors à l'extraction du fluide à déposer sur le ruban hors de l'enceinte sous la forme d'une bande uniforme, tandis que l'autre ouverture permet l'entrée d'air à l'intérieur de la cartouche.

La flèche (c) indique le sens du défilement du ruban par rapport à la cartouche.

En cas de non-utilisation, la cartouche est facilement rendue hermétique en soumettant à une rotation l'un des deux éléments enceinte ou cartouche, de façon à ce que les fentes respectivement portées sur les parois de ces éléments ne se superposent plus.

La paroi de l'enceinte tend alors à repousser la roulette (57) vers l'intérieur du capuchon (51), contre l'action du ressort (59).

Dans une position relative finale, la roulette (57) est complètement rentrée dans le capuchon (51), les fentes respectivement portées sur les parois de ces éléments ne se superposent plus et la paroi de l'enceinte obture complétement la fente (48).

Lorsque l'organe de fermeture de l'enceinte n'est pas formé d'un capuchon coulissant sur la partie inférieure de l'enceinte, la roulette peut être repoussée vers l'intérieur par une bande adhésive (65) au niveau des fentes (48, 55), notamment en cas de non utilisation de la cartouche, ainsi que cela est représenté sur la figure 8a.

Si la cartouche de l'invention a été plus particulièrement décrite dans le cadre du dispositif de réencrage de l'invention, il n'en reste pas moins vrai que celle-ci peut s'appliquer avec la même efficacité à d'autres applications.

On citera notamment l'utilisation de la cartouche de l'invention pour déposer une bande de colle sur une surface apte à la recevoir, notamment une feuille de papier ou une enveloppe, ou le dépôt d'un liquide coloré sur une surface.

De même, la cartouche de l'invention peut être utilisée seule, par exemple en la tenant à la main. Dans ce cas, c'est la cartouche qui défile au contact de la surface sur laquelle on souhaite réaliser un dépôt du fluide contenu dans la cartouche, et la surface est alors immobile vis-à-vis de la cartouche.

Il va de soi que l'invention ne se limite pas aux exemples de réalisation particuliers qui ont été décrits dans ce qui précède, mais en embrasse au contraire toutes les variantes.

Des variantes de l'invention consistent notamment en des changements des positions respectives des différentes pièces utilisées.

D'autres modifications, notamment quant à la forme, la méthode d'assemblage des différentes pièces de l'invention doivent être considérées comme restant dans le cadre de l'invention.

## Revendications

1. Dispositif pour déposer une bande longitudinale uniforme de fluide sur la surface d'un ruban (39) logé à l'intérieur d'une cassette (37), ce ruban étant déroulable et ce de façon à permettre le défilement de ce ruban dans une région déterminée (41) à l'extérieur de la cassette et vis-à-vis de celle-ci, le dispositif comprenant une platine (1) portant :
- un premier plateau rotatif (3) autour de son axe sur ladite platine et destiné à recevoir la cassette (37), et comportant un premier organe axial excentré (5) permettant d'une part, la mise en place de la cassette sur ce plateau (3) de façon orientable par pivotement à la surface du premier plateau et, d'autre part, l'entraînement du ruban par un moteur (9) également associé à la platine (1) pour produire le défilement du ruban (39) dans ladite région (41), lorsque la cassette (37) est placée sur le premier plateau (3),
- un second plateau (21) à proximité du premier plateau (3), rotatif autour de son axe sur cette platine (1) et comportant un second organe excentré (25) permettant le positionnement sur le second plateau (21) d'un distributeur (27) contenant le fluide à déposer sur le ruban (39),
la susdite région extérieure du ruban (39) pouvant être amenée au contact de la région ou de l'ouverture dispensatrice du fluide du distributeur (27) grâce à des rotations appropriées des deux plateaux (3, 21) autour de leurs propres axes d'une part, et de l'orientation appropriée de la cassette (39), et, le cas échéant, du distributeur (27) autour de leurs axes excentrés, d'autre part.

2. Dispositif selon la revendication 1, caractérisé en ce que le premier organe axial excentré (5) permettant la mise en place de la cassette (37) sur le premier plateau rotatif (3) comprend un axe d'entraînement qui permet sa mise en place, cet axe d'entraînement ayant une section mâle coagissant avec la section femelle correspondante de l'axe d'entraînement du ruban (39) à l'intérieur de la cassette (37), ou vice-versa, lorsque ladite cassette en comporte un.

3. Dispositif selon la revendication 1, caractérisé en ce que le premier organe excentré (5) permettant la mise en place de la cassette (37) sur le premier plateau rotatif (3) comporte deux éléments rotatifs (17) dans des sens contraires appliqués en friction l'un contre l'autre et entre lesquels peut être inséré le ruban (39) dans la susdite région extérieure de la cassette (37), notamment lorsque celle-ci n'est pas pourvue d'un axe interne, l'un de ces éléments rotatifs étant alors entraîné en rotation par le susdit moteur (9), et permettant ainsi la réalisation du défilement du ruban (39).

4. Dispositif selon l'une quelconque des revendications 1 à 3, caractérisé en ce que le distributeur (27) est constitué par une cartouche de fluide, jetable, susceptible d'être monté sur le second organe excentré (25), ou d'être solidarisé avec celui-ci de façon pivotante autour de son axe sur le second organe excentré (25) du susdit second plateau rotatif (21).

5. Dispositif selon l'une quelconque des revendications 1 à 4, caractérisé en ce que le distributeur (27) ou la cartouche est pourvu d'au moins une ouverture dispensatrice de fluide (48, 49) ou d'un éjecteur de fluide ayant respectivement des sections transversales permettant le dépôt du fluide uniquement sur une partie de la largeur du ruban (39) défilant à son contact.

6. Dispositif selon la revendication 4 ou la revendication 5, caractérisé en ce que l'organe avec lequel le distributeur (27) ou la cartouche est solidarisé, est lui-même rotatif, le second plateau (21) étant lui-même pourvu de moyens tels que des engrenages (23, 29) entraînant la mise en rotation du distributeur (27) ou de la cartouche de façon telle que celui-ci puisse toujours être mis en contact avec une région déterminée dudit ruban et ce,
lorsque le second plateau (21) est soumis à une rotation autour de son axe.

7. Dispositif selon l'une quelconque des revendications 1 à 6, caractérisé en ce que l'un des plateaux rotatifs (3, 21) peut être déplacé en hauteur entre des positions étagées vis-à-vis de l'autre plateau rotatif (3, 21) de façon à permettre la mise en contact de l'ouverture dispensatrice (48, 49) ou de l'éjecteur de fluide avec le ruban (39) défilant à son contact à des niveaux longitudinaux distincts dudit ruban (39).

8. Dispositif selon la revendication 4, prise seule ou en combinaison avec les revendications 5 à 7, caractérisé en ce que la cartouche comporte :
- une enceinte (47) pour un fluide, fermée à l'une de ses extrémités, et un organe distinct (51) fermant ladite enceinte (47) à son autre extrémité,
- des moyens susceptibles de définir deux ouvertures distinctes (49), de préférence dans le même plan perpendiculaire à l'axe de l'enceinte (47) et à proximité de l'une de ses extrémités, ces ouvertures (49) mettant en communication avec l'extérieur l'espace intérieur de l'enceinte (47), et
- des moyens d'obturation de ces deux ouvertures (49).

9. Dispositif selon la revendication 8, caractérisé en ce que l'organe distinct de la cartouche est constitué par un capuchon (51) monté à friction ou coulissant sur l'enceinte (47) à partir de l'autre extrémité de celle-ci de façon à permettre des mouvements relatifs de celui-ci vis-à-vis de celle-là entre des premières positions relatives respectives et des secondes positions relatives respectives, en ce que l'un des deux éléments (47, 51) qui constituent l'enceinte et le capuchon comporte deux ouvertures distinctes (49) et l'autre une fente (55) découvrant les deux ouvertures (49) lorsque l'enceinte (47) et le capuchon (51) sont dans leurs premières positions relatives respectives, le capuchon (51) autorisant alors l'accès vers l'extérieur de l'espace intérieur de l'enceinte (47) par l'intermédiaire des deux ouvertures (49) ; et les deux ouvertures de l'un des susdits deux éléments (47, 51) étant obturées par la paroi de l'autre élément (47, 51), lorsque l'enceinte (47) et le capuchon (51) occupent leurs deuxièmes positions relatives respectives, ladite paroi constituant alors les susdits moyens d'obturation.

10. Dispositif selon la revendication 9, caractérisé en ce que l'enceinte (47) et le capuchon (51) de la cartouche sont cylindriques, coaxiaux et engagés à friction l'un dans l'autre, le capuchon (51) et l'enceinte (47) étant amenés de la première à la seconde position relative, ou vice-versa, par rotation de l'un de ces deux éléments (47, 51) l'un par rapport à l'autre autour de leur axe commun.

## Claims

1. A device for depositing a uniform longitudinal strip of fluid onto the surface of a ribbon (39) seated inside a cassette (37), this ribbon being unrollable in such a way as to allow this ribbon to pass through a specific region (41) located outside the cassette and opposite this, the device comprising a deck (1) carrying:
- a first platter (3) rotating about its axis on the said deck and intended for receiving the cassette (37), the said platter having a first eccentric axial member (5) making it possible, on the one hand, to put the cassette in place on this platter (3) orientably by pivoting on the surface of the first platter and, on the other hand, to drive the ribbon by a motor (9), likewise associated with the deck (1), in order to cause the ribbon (39) to pass through the said region (41) when the cassette (37) is placed on the first platter (3),
- a second platter (21) located in the vicinity of the first platter (3), rotatable about its axis on this deck (1) and having a second eccentric member (25) making it possible to position on the second platter (21) a dispenser (27) containing the fluid to be deposited on the ribbon (39),
the aforesaid outer region of the ribbon (39) being capable of being brought in contact with the fluid-dispensing region or orifice of the dispenser (27) as a result of suitable rotations of the two platters (3, 21) about their own axes, on the one hand, and the suitable orientation of the cassette (39) and, if appropriate, of the dispenser (27) about their eccentric axes, on the other hand.

2. A device as claimed in claim 1, wherein the first eccentric axial member (5) making it possible to put the cassette (37) in place on the first rotary platter (3) comprises a drive spindle allowing it to be installed, this drive spindle having a male section interacting with the corresponding female section of the drive spindle of the ribbon (39) inside the cassette (37), or vice versa, when the said cassette has one of these.

3. A device as claimed in claim 1, wherein the first eccentric member (5) making it possible to put the cassette (37) in place on the first rotary platter (3) possesses two oppositely rotatable elements (17) which are laid frictionally against one another and between which the ribbon (39) can be inserted in the aforesaid outer region of the cassette (37), particularly when the latter is not equipped with an inner spindle, one of these rotary elements then being driven in rotation by the aforesaid motor (9) and thus allowing the ribbon (39) to pass.

4. A device as claimed in any one of claims 1 to 3, wherein the dispenser (27) is formed by a discardable fluid cartridge which can be mounted on the second eccentric member (25) or be fixed to the latter so as to be pivotable about its axis on the second eccentric member (25) of the aforesaid second rotary platter (21).

5. A device as claimed in any one of claims 1 to 4, wherein the dispenser (27) or the cartridge is equipped with at least one fluid-dispensing orifice (48, 49) or with a fluid ejector which respectively have cross-sections allowing the fluid to be deposited only over some of the width of the ribbon (39) passing in contact with it.

6. A device as claimed in claim 4 or claim 5, wherein the member to which the dispenser (27) or the cartridge is fixed is itself rotary, the second platter (21) itself being equipped with means, such as gears (23, 29), causing the dispenser (27) or the cartridge to be set in rotation, in such a way that the latter can always be put in contact with a specific region of the said ribbon when the second platter (21) experiences a rotation about its axis.

7. A device as claimed in any one of claims 1 to 6, wherein one of the rotary platters (3, 21) can be moved vertically between stepped positions in relation to the other rotary platter (3, 21), in order to make it possible to bring the dispensing orifice (48, 49) or the fluid ejector in contact with the ribbon (39) passing in contact with it at separate longitudinal levels of the said ribbon (39).

8. A device as claimed in claim 4, taken alone or in combination with claims 5 to 7, wherein the cartridge comprises:
- a chamber (47) for a fluid, closed at one of its ends, and a separate member (51) closing the said chamber (47) at its other end,
- means capable of defining two separate orifices (49), preferably in the same plane perpendicular to the axis of the chamber (47) and in the vicinity of one of its ends, these orifices (49) putting the inner space of the chamber (47) in communication with the outside, and
- means for closing off these two orifices (49).

9. A device as claimed in claim 8, wherein the separate member of the cartridge is formed by a cap (51) mounted frictionally or slideably on the chamber (47) from the other end of this, in order to allow relative movements of the latter in relation to the former between respective first relative positions and respective second relative positions, wherein one of the two elements (47, 51) forming the chamber and the cap has two separate orifices (49) and the other has a slit (55) uncovering the two orifices (49) when the chamber (47) and the cap (51) are in their respective first relative positions, the cap (51) thus allowing the inner space of the chamber (47) to have access to the outside via the two orifices (49), and the two orifices of one of the aforesaid two elements (47, 51) being closed off by the wall of the other element (47, 51) when the chamber (47) and the cap (51) occupy their respective second relative positions, the said wall then forming the aforesaid closing-off means.

10. A device as claimed in claim 9, wherein the chamber (47) and the cap (51) of the cartridge are cylindrical, coaxial and engaged frictionally one in the other, the cap (51) and the chamber (47) being brought from the first to the second relative position, or vice versa, as a result of the rotation of one of these two elements (47, 51) in relation to the other about their common axis.

## Patentansprüche

1. Vorrichtung zur Aufbringung einer beliebigen Flüssigkeit in Form eines gleichmäßigen Längsstreifens auf der Oberfläche eines sich in einer Kassette (37) befindlichen und so abspulbaren Bandes (39), daß dieses in einem bestimmten Bereich (41) außerhalb und gegenüber der Kassette abgerollt werden kann, bestehend aus einer Platte (1) auf der die folgenden Bauteile angebracht sind:
- eine erste sich auf der besagten Platte um ihre eigene Achse drehende und für die Anbringung der Kassette (37) bestimmte Drehscheibe (3) mit einem ersten exzentrisch gelagerten axialen Element (5), das einerseits die Positionierung der Kassette auf dieser Drehscheibe durch eine Schwenkbewegung an deren Oberfläche und andererseits die von einem ebenfalls an der Platte (1) angebrachten Motor (9) angetriebene Abspulung des Bandes (39) ermöglicht, um das Band (39) im Bereich (41) abrollen zu können, wenn die Kassette (37) auf der ersten Drehscheibe (3) positioniert ist,
- eine zweite sich auf der Platte (1) in unmittelbarer Nähe der ersten Drehscheibe (3) um ihre eigene Achse drehende Drehscheibe (21) mit einem zweiten exzentrisch gelagerten Element (25), das die Positionierung eines die auf das Band (39) aufzubringende Flüssigkeit enthaltenden Behälters (27) auf der zweiten Drehscheibe (21) gestattet,
wobei das Band (39) einerseits durch entsprechende Drehungen der beiden Drehscheiben (3, 21) um ihre Achsen und andererseits durch Schwenkung der Kassette (39) und gegebenenfalls des Flüssigkeitsbehälters (27) um ihre exzentrischen Achsen in dem besagten Bereich außerhalb der Kassette mit der Stelle, an der die Flüssigkeit aus dem Behälter (27) austritt, in Berührung gebracht werden kann.

2. Die unter 1. beschriebene Vorrichtung, bei der das erste exzentrisch gelagerte axiale Element (5) für die Positionierung der Kassette (37) auf der ersten Drehscheibe (3) mit einer Antriebsachse versehen ist, die in den hohlen Teil der Bandabspulachse der Kassette (37) eingesetzt werden und so mit ihr zusammenwirken kann, sofern die Kassette eine Bandabspulachse besitzt.

3. Die unter 1. beschriebene Vorrichtung, bei der das erste exzentrisch gelagerte Element (5) für die Positionierung der Kassette (37) auf der ersten Drehscheibe (3) mit zwei sich in entgegengesetzter Richtung in Reibung aneinander drehenden Elementen (17) versehen ist, zwischen die das Band (39) in dem besagten Bereich außerhalb der Kassette (37), insbesondere wenn diese keine interne Achse besitzt, eingelegt werden kann, wobei eines dieser Drehelemente von dem Motor (9) angetrieben wird und so die Abspulung des Bandes (39) ermöglicht.

4. Eine der unter 1. bis 3. beschriebenen Vorrichtungen, bei der der Flüssigkeitsbehälter (27) aus einer für Flüssigkeiten geeigneten Wegwerfkartusche besteht, die auf dem zweiten exzentrisch gelagerten Element (25) angebracht oder kraftschlüssig mit diesem verbunden werden kann, so daß sie sich auf dem zweiten exzentrisch gelagerten Element (25) der zweiten Drehscheibe (21) um ihre Achse schwenken läßt.

5. Eine der unter 1. bis 4. beschriebenen Vorrichtungen, bei der der Flüssigkeitsbehälter (27) oder die Kartusche mit mindestens einer Öffnung (48, 49) für den Austritt der Flüssigkeit oder mit einem Flüssigkeitsejektor versehen ist, deren Querschnitte so bemessen sind, daß sich die Flüssigkeit nur auf einem Teil der Breite des vorbeistreifenden Bandes (39) absetzen kann.

6. Eine der unter 4. und 5. beschriebenen Vorrichtungen, bei der sich das Element, mit dem der Flüssigkeitsbehälter (27) oder die Kartusche kraftschlüssig verbunden ist, selber dreht und die zweite Drehscheibe (21) mit Mitteln wie Getrieben (23, 29) versehen ist, dank derer der Flüssigkeitsbehälter (27) oder die Kartusche so gedreht werden kann, daß die Berührung mit dem Band stets an einer bestimmten Stelle desselben erfolgt, wenn sich die zweite Drehscheibe (21) um ihre Achse dreht.

7. Eine der unter 1. bis 6. beschriebenen Vorrichtungen, bei der eine der beiden Drehscheiben (3, 21) stufenweise im Verhältnis zur anderen Drehscheibe (3, 21) höhenverstellt werden kann, um die Berührung der Austrittsöffnung (48, 49) oder des Flüssigkeitsejektors mit dem vorbeistreifenden Band (39) an unterschiedlichen Stellen der Breite des Bandes (39) herbeizuführen.

8. Die unter 4. beschriebene Vorrichtung separat oder zusammen mit den unter 5. bis 7. beschriebenen Vorrichtungen, bei der die Kartusche
- aus einem an einem seiner Enden verschlossenen Flüssigkeitsgefäß (47) und einem davon separaten Element (51), das das Gefäß (47) an seinem anderen Ende verschließt, besteht,
- mit Mitteln ausgestattet ist, dank derer zwei getrennte, freiliegende Öffnungen (49) vornehmlich auf derselben Ebene senkrecht zur Gefäßachse (47) an einem der beiden Endabschnitte des Gefäßes gebildet werden können,
- mit Mitteln für den Verschluß dieser beiden Öffnungen (49) versehen ist.

9. Die unter 8. beschriebene Vorrichtung, bei der das separate Element der Kartusche aus einer vom andren Ende des Gefäßes (47) her auf dasselbe aufspannbaren oder aufschiebbaren Verschlußkappe (51) besteht, die zu dem Gefäß in eine erste bzw. zweite Position gebracht werden kann, wobei das Gefäß (47) oder die Verschlußkappe (51) mit zwei getrennten Öffnungen (49) und das jeweils andere Element mit einem Schlitz (55) versehen ist, der die beiden Öffnungen (49) freigibt, wenn sich das Gefäß (47) und die Verschlußkappe (51) in ihrer ersten Position zueinander befinden, in der die Kappe (51) den Zugang zum Gefäßinnern (47) über die beiden Öffnungen (49) zuläßt; und wobei die beiden Öffnungen (49) in einem der beiden Elemente (49, 51) von der Wand des anderen verstellt werden, wenn sich Gefäß (47) und Kappe (51) in ihrer zweiten Position zueinander befinden, in der die Wand des jeweils anderen Elements den Verschluß bildet.

10. Die unter 9. beschriebene Vorrichtung, bei der das Gefäß (47) und die Kappe (51) der Kartusche zylindrisch, koaxial und so ineinandergefügt sind, daß sie sich durch Drehung eines der beiden Elemente (47, 51) zum anderen um ihre gemeinsame Achse aus ihrer ersten Position zueinander in die zweite und umgekehrt bringen lassen.
